# EUROPÄISCHE PATENTSCHRIFT

(11) **EP 0 094 469 B1**
(45) Veröffentlichungstag und Bekanntmachung des Hinweises auf die Patenterteilung: **12.11.1986**
(21) Anmeldenummer: 82810190.7
(22) Anmeldetag: 06.05.1982
(51) Int. Cl.: B41J 3/20

(54) **Matrix-Thermodrucker**
Matrix dot thermal printer
Imprimante thermique à matrice de points

(43) Veröffentlichungstag der Anmeldung: 23.11.1983
(73) Patentinhaber: K-TRON Patent AG, CH-8001 Zürich (CH)
(72) Erfinder: Wirth, Johannes, CH-8032 Zürich (CH)
(74) Vertreter: Eder, Carl E.

## Beschreibung

Die vorliegende Erfindung bezieht sich auf einen Matrix-Thermodrucker mit einem Gestell, einem um eine vertikale Achse schwenkbar gelagerten, federbelasteten Druckkopf, einer im Gestell drehbar gelagerten Welle zur Steuerung der Schwenkbewegung des Druckkopfes, sodass er von einer Betriebsstellung, in welcher er mit einer im Gestell drehbar gelagerten Anpressrolle in Kontakt steht, in eine Ausserbetriebsstellung gebracht wird, in welcher der zu bedruckende Streifen zwischen Druckkopf und Anpressrolle eingeführt werden kann.

Solche Drucker sind vom IBM Technical Disclosure Bulletin, Band 21, Nr. 4, 1978, bekannt. Der Druck des Textes erfolgt zeilenweise mittels eines quer zur Richtung des Papiervorschubes angeordneten Druckkopfes. Der zu bedruckende Streifen, Papierstreifen oder auf einen Trägerstreifen geklebte Etiketten, wird zwischen dem Druckkopf und einer Anpressrolle gehalten. Der Druck erfolgt bei stehendem Streifen. Druckkopf und Anpressrolle müssen einerseits einen guten Druck gewährleisten und andererseits eine leichte Einführung des Papierstreifens erlauben. Ferner muss der Druckkopf periodisch ausgewechselt werden können, da er einem mässigen, unvermeidbaren Verschleiss ausgesetzt wird. Bei den bekannten Ausführungen sind diese Anforderungen, d. h. Gewährleistung eines guten Anpressdruckes, leichte Einführung des zu bedruckenden Streifens und leichte Auswechselbarkeit des Druckkopfes, mit technisch komplizierten Mitteln verwirklicht, deren Kosten zu den Gesamtherstellungskosten unverhältnismässig hoch stehen, da Matrix-Thermodrucker für einfachere und somit billige Anwendungen vorgesehen sind.

Die der Erfindung zu Grunde liegende Aufgabe bestand darin, einen Matrix-Thermodrucker zu schaffen, der Mittel zur Führung des Druckkopfes und zur Steuerung seiner Lage aufweist, sodass alle drei oben erwähnten Anforderungen einfach und zuverlässig erfüllt werden.

Dies wird erfindungsgemäss dadurch verwirklicht, dass der Druckkopf mittels zweier horizontalen Führungsflügel um einen zur Achse der Anpressrolle parallel angeordneten, am Gestell befestigten Zapfen mit Spiel schwenkbar und verschiebbar gelagert ist, wobei in Betriebsstellung nur einer dieser Führungsflügel mit dem genannten Zapfen in Wirkungsverbindung steht, sodass der federbelastete Druckkopf nur mit einer Erzeugenden der Anpressrolle und einem Punkt des Zapfens in Kontakt steht.

In der beiliegenden Zeichnung ist ein Ausführungsbeispiel der Erfindungsgegenstandes schematisch dargestellt.

Es zeigen :
Figur 1 -schaubildlich einen Teil des Matrix-Thermodruckers,
Figuren 2-5 je einen Schnitt.
In Fig. 1 sind nur diejenigen Elemente des Matrix-Thermodruckers gezeigt, die zum Verständnis der Erfindung notwendig sind. Die elektrischen Verbindungen, der zu bedruckende Streifen und sein Antrieb sind nicht dargestellt.

Der Druckkopf 1 besteht aus einem Körper 2. der eine Reihe von heizbaren Elementen 3 aufweist. Diese E^{:}emente 3 sind geradlinig angeordnet und, wenn der Druckkopf 1 in Druckstellung ist, bedrucken sie den (nicht dargestellten) Streifen, der zwischen ihnen und einer Erzeugenden einer im Gestell 4 des Matrix-Thermodruckers drehbar gelagerten Anpressrolle 5 liegt. Am Körper 2 ist ein Blech 6 mittels Schrauben 7 befestigt, das drei abgebogene Flügel 8, 9 und 10 aufweist. Der Flügel 8 weist ein dreieckiges Loch 11, der Flügel 9 ein Langloch 12 und der Flügel 10 einen offenen, nach unten gerichteten Schlitz 13 auf. Am Gestell 4 ist ein Zapfen 14 mit einer bi-konisch ausgebildeten Nut 15 befestigt. Ferner trägt das Gestell 4 einen Zapfen 16 und eine drehbar gelagerte Welle 17. Auf Zapfen 16 ist eine Spiralfeder 18 montiert, deren eines Ende 19 sich gegen den Zapfen 14 stützt und deren anderes Ende 20 in eine Nut 21 der Welle 17 eingreift. Diese Nut 21 enthält einen Nocken 22. Die Welle 21 weist an ihrem unteren Ende zwei mit einem am Gestell 4 befestigten Anschlag 23 zusammenwirkende Anschläge 24 und an ihrem oberen Ende einen Griff 25 auf.

Der beschriebene Matrix-Thermodrucker funktioniert wie folgt. In Drucklage (Fig. 2-5) erstreckt sich der Zapfen 14 durch die Löcher 11 und 12 der Flügel 8 und 9 und das Ende 20 der Spiralfeder 18, das sich durch den Schlitz 19 erstreckt, presst den Druckkopf 1 gegen die Anpressrolle 5. Der Nocken 22 steht dabei mit diesem Ende 19 nicht in Eingriff (Fig. 5). Der Druckkopf 1 ist somit gegen die Anpressrolle 5 gehalten und ist über das dreieckige Loch 11, dessen Rand mit der bi-konisch ausgebildeten Nut 15 in Kontakt steht, gestützt. Das Langloch 12 verhindert dabei lediglich ein Umkippen des Druckkopfes 1 in der Ebene quer zur Anpressrichtung.

Um den zu bedruckenden, nicht dargestellten, Streifen einzuführen, wird mittels des Griffes 25 die Welle 17 um 90° gedreht. Der Nocken 22 kommt dann mit dem Ende 20 der Spiralfeder 18 in Kontakt, sodass der ganze Druckkopf 1 ausgeschwenkt wird und nicht mehr mit der Anpressrolle 5 in Kontakt steht. Die Verbindungen zwischen den Löchern 11, 12 und dem Zapfen 14 bleiben mit Spiel bestehen. In dieser Lage des Druckkopfes 1 kann ein neuer zu bedruckender Streifen mit Leichtigkeit eingeführt werden.

Um den Druckkopf 1 zu ersetzen genügt es, ihn in diese letzte Lage zu bewegen. Er wird dann durch eine senkrechte Translation nach oben herausgezogen, wie in Fig. 1 dargestellt. Wie aus Fig. 2 und 3 hervorgeht, sind die Löcher 11 und 12 so bemessen, dass die beiden Flügel 8 und 9 ohne Schwierigkeit entlang des Zapfens 14 gleiten und ausser Eingriff mit ihm gebracht werden können.

Wie aus Fig. 5 ersichtlich ist, ist der Nocken 22 derart ausgebildet, dass die Welle 17 in ihren beiden Stellungen durch den Druck der Feder 18 stabil gehalten wird.

Normalerweise ist der beschriebene Matrix-Thermodrucker mit einem Deckel versehen. Es ist vorteilhaft die Welle 17 derart zu gestalten, dass sie als Verriegelungsmittel für den Deckel ausgebildet wird, sodass der Deckel nur dann geschlossen werden kann wenn sich der Druckkopf in Anpresslage befindet.

Dies ist dann besonders wünschenswert, wenn der Drucker innerhalb einer Waage eingebaut wird und die Waagplatte als Deckel des Druckers ausgebildet ist.

Zur Schonung des Druckkopfes kann diese Welle 17 ebenfalls mit einem die Heizung der Elemente 3 steuernden Mikroschalters zusammenwirken, sodass diese nur dann unter Strom stehen, wenn sich der Druckkopf in Anpresslage befindet.

## Patentansprüche

1. Matrix-Thermodrucker mit einem Gestell (4), einem um eine vertikale Achse schwenkbar gelagerten, federbelasteten Druckkopf (2, 3), einer im Gestell (4) drehbar gelagerten Welle (17) zur Steuerung der Schwenkbewegung des Druckkopfes (2, 3), sodass er von einer Betriebsstellung, in welcher er mit einer im Gestellt (4) drehbar gelagerten Anpressrolle (5) in Kontakt steht, in eine Ausserbetriebsstellung gebracht wird, in welcher der zu bedruckende Streifen zwischen Druckkopf (2, 3) und Anpressrolle (5) eingeführt werden kann, dadurch gekennzeichnet, dass der Druckkopf (2, 3) mittels zweier horizontalen Führungsflügel (8, 9) um einen zur Achse der Anpressrolle (5) parallel angeordneten, am Gestell (4) befestigten Zapfen (14) mit Spiel schwenkbar und verschiebbar gelagert ist, wobei in Betriebsstellung nur einer dieser Führungsflügel (8, 9) mit dem genannten Zapfen (14) in Wirkungsverbindung steht, sodass der federbelastete Druckkopf (2, 3) nur mit einer Erzeugenden der Anpressrolle (5) und einem Punkt des Zapfens (14) in Kontakt steht.

2. Matrix-Thermodrucker nach Anspruch 1, dadurch gekennzeichnet, dass sich der genannte Zapfen (14) durch ein Langloch (12) eines der horizontalen Führungsflügel (9) und ein dreieckiges Loch (11) des anderen horizontalen Führungsflügels (8) erstreckt und eine bi-konisch ausgebildete Nut (15) aufweist, die mit dem genannten dreieckigen Loch (11) in angepresster Lage zusammenwirkt.

3. Matrix-Thermodrucker nach Anspruch 2, dadurch gekennzeichnet, dass am Gestell (4) eine Spiralfeder (18) angebracht ist, deren eines Ende (20) in einen nach unten offenen Schlitz (13) des vertikalen Führungsflügels und in eine mit einem Nocken (22) versehene Nut (21) der genannten Welle eingreift.

4. Matrix-Thermodrucker nach Anspruch 3 mit einem Deckel, dadurch gekennzeichnet, dass die genannte Welle (17) als Verriegelungsmittel des Deckels ausgebildet ist.

5. Matrix-Thermodrucker nach Anspruch 4, dadurch gekennzeichnet, dass an der Welle Mittel zur Steuerung der Heizung des Druckkopfes angebracht sind.

## Claims

1. A matrix thermo-printer having a frame (4), a spring-loaded printing head (2, 3) mounted pivotably about a vertical axis, a shaft (17) rotatably mounted in the frame (4) for controlling the pivoting movement of the printing head (2, 3) so that it is brought from an operating position, in which it is in contact with a presser roll (5) mounted rotatably in the frame (4), into an inoperative position in which the strip to be printed can be introduced between printing head (2, 3) and presser roll (5), characterized in that the printing head (2, 3) is mounted, by means of two horizontal guide wings (8, 9), pivotably and displaceably with play about a journal (14) secured to the frame (4) and arranged parallel to the axis of the presser roll (5), while in the operating position only one of these guide wings (8, 9) is in operative connection with the said journal (14) so that the spring-loaded printing head (2, 3) is in contact only with a generatrix of the presser roll (5) and a point of the journal (14).

2. A matrix thermo-printer according to Claim 1, characterised in that the said journal (14) extends through a slot (12) of one of the horizontal guide wings (9) and a triangular hole (11) of the other horizontal guide wing (8) and comprises a groove (15) of bi-conical formation which cooperates with the said triangular hole (11) in the pressed-on position.

3. A matrix thermo-printer according to Claim 2, characterised in that, on the frame (4), a spiral spring (18) is fitted of which one end (20) engages in a downardly-open slot (13) of the vertical guide wing and in a groove (21), provided with a cam (22), of the said shaft.

4. A matrix thermo-printer according to Claim 3 with a lid, characterised in that the said shaft (17) is formed as a locking means for the lid.

5. A matrix thermo-printer according to Claim 4, characterised in that means are provided on the shaft for controlling the heating of the printing head.

## Revendications

1. Imprimante thermique à matrice de points comprenant un bâti (4), une tête d'impression (2, 3) sollicitée par ressort, montée à pivotement sur un axe vertical, un arbre (17) monté à rotation dans le bâti (4) pour commander le mouvement de pivotement de la tête d'impression (2, 3), de façon que celle-ci passe d'une position de marche, dans laquelle elle se trouve en contact avec un galet de pression (5) monté à rotation dans le bâti (4), à une position de repos dans laquelle la bande à imprimer peut être amenée entre la tête d'impression (2, 3) et le galet de pression (5) caractérisée en ce que la tête d'impression (2, 3) est montée à pivotement et est déplaçable avec du jeu au moyen de deux pattes de guidage horizontales (8, 9) sur un pivot (14) fixé au bâti (4) et disposé parallèlement à l'axe du galet de pression (5), une seule de ces pattes (8, 9) se trouvant, en position de marche, en relation active avec ledit pivot (14), de sorte que la tête d'impression sollicitée par ressort (2, 3) n'est en contact qu'avec une génératrice du galet de pression (5) et un point du pivot (14).

2. Imprimante thermique à matrice de points selon la revendication 1, caractérisée en ce que ledit pivot (14) s'étend à travers un trou longitudinal (12) de l'une des pattes de guidage horizontales (9) et un trou triangulaire (11) de l'autre patte de guidage horizontale (8) et présente une gorge de forme biconique (15) qui, en état de pression, coopère avec ledit trou triangulaire (11).

3. Imprimante thermique à matrice de points selon la revendication 2, caractérisée en ce que sur le bâti (4) est prévu un ressort spiral (18) dont une extrémité (20) vient en prise avec une rainure ouverte vers le bas (13) ménagée sur la patte de guidage verticale et avec une gorge (21) pourvue d'une came (22) dudit arbre.

4. Imprimante thermique à matrice de points selon la revendication 3, munie d'un couvercle, caractérisé en ce que ledit arbre (17) est conçu comme dispositif de verrouillage du couvercle.

5. Imprimante thermique à matrice de points, selon la revendication 4, caractérisée en ce que, au niveau de l'arbre, des moyens sont prévus pour la commande du chauffage de la tête d'impression.
